# EUROPÄISCHE PATENTSCHRIFT

(11) **EP 3 683 392 B1**
(45) Veröffentlichungstag und Bekanntmachung des Hinweises auf die Patenterteilung: **12.07.2023**
(21) Anmeldenummer: 19152192.1
(22) Anmeldetag: 16.01.2019
(51) Int. Cl.: E05F 3/10, E05F 3/22, E05F 15/63

(54) **VERFAHREN ZUM MONTIEREN EINES TÜRANTRIEBS UND TÜRANTRIEB**
DOOR DRIVE AND METHOD FOR MOUNTING A DOOR DRIVE
PROCÉDÉ DE MONTAGE D'UN ENTRAÎNEMENT DE PORTE ET ENTRAÎNEMENT DE PORTE

(43) Veröffentlichungstag der Anmeldung: 22.07.2020
(73) Patentinhaber: dormakaba Deutschland GmbH, 58256 Ennepetal (DE)
(72) Erfinder: Vetter, Matthias, 58256 Ennepetal (DE)
(74) Vertreter: Balder IP Law, S.L.

(56) Entgegenhaltungen:
- DE-A1-102013 021 132
- DE-A1-102014 115 189
- US-A- 5 687 507

## Beschreibung

Die vorliegende Erfindung betrifft ein Verfahren zum Montieren eines Türantriebs aufweisend einen Türbetätiger, eine Befestigungsvorrichtung und eine Hebelmechanik zur bewegbaren Lagerung des Türbetätigers an der Befestigungsvorrichtung zwischen einer Schließposition und einer Öffnungsposition. Eine Betätigungseinheit des Türbetätigers ist zur Bewegung einer Achsvorrichtung des Türbetätigers ausgebildet. Ferner betrifft die Erfindung einen Türantrieb.

DE 10 2014 115 189 A1 zeigt einen Drehflügelantrieb zum Antreiben eines um eine Hochachse drehbaren Drehflügels einer Drehflügeltür mit einer Montageart-Eingabeeinrichtung, die zum Eingeben oder Erfassen einer Drehflügeltür-Antriebsmontageart des Drehflügeltürantriebs ausgebildet ist.

US 5 687 507 A und DE 10 2013 021 132 A1 zeigen weitere automatische Türantriebe für Drehflügeltüren.

Zur Bewegung, zur Unterstützung einer Bewegung und/oder zur Funktionserweiterung einer Tür, eines Fensters und/oder einer anderen bewegbaren Öffnungsverschließung sind Antriebe und Betätiger bekannt. In einer einfachen Ausführung dient ein Türantrieb beispielsweise einer unterstützten Öffnung und/oder Schließung einer Tür und erweitert den Funktionsumfang der Tür vorzugsweise mit einer feststellbaren Öffnungsposition. Türantriebe bestehen für gewöhnlich aus einer Vorrichtung an der Zarge der Tür, einer Vorrichtung an dem Türblatt und einer Hebelmechanik zur beweglichen Lagerung und Verbindung der Vorrichtung an der Türzarge mit der Vorrichtung an dem Türblatt. Ein derartiger Türantrieb bedient sich zur Bewegungsunterstützung der Tür einer Betätigungseinheit, welche die Tür mit einer Kraft beaufschlagt. Aus dem Stand der Technik sind zu diesem Zweck beispielsweise Federkraftvorrichtungen und Motorvorrichtungen bekannt. Ebenfalls sind Türantriebe bekannt, welche für Türen mit unterschiedlichen Scharnierpositionen, beispielsweise rechts oder links an den seitlichen Abschnitten einer Tür, nutzbar sind. Bei der Montage von Türantrieben sowohl mit einer Betätigungseinheit, als auch bei der Montage von Türantrieben ohne Betätigungseinheit muss die Hebelmechanik mit den Vorrichtungen an der Türzarge und/oder an dem Türblatt verbunden und befestigt werden. Dafür müssen die beweglichen, zumeist drehbaren oder in Schienen angeordneten Elemente der Vorrichtungen an der Türzarge und/oder an dem Türblatt entsprechend angeordnet und/oder gedreht werden, um eine Verbindung und Befestigung mit der Hebelmechanik zu ermöglichen. Eine derartige Positionierung der Elemente ist fehleranfällig und kann zu Fehlmontagen und damit zu kostenintensiven Nacharbeiten führen. Ebenfalls ist aus dem Stand der Technik Spezialwerkzeug zur Ausrichtung von beispielsweise vorgespannten Türantrieben bekannt, welches bei der Montage eines entsprechenden Türantriebs notwendig ist, um eine Montage zu ermöglichen. Die Druckschrift EP 3 309 339 A1 offenbart einen Lösungsansatz für die vorab beschriebenen Themen mit einem Antrieb für einen Flügel einer Tür oder eines Fensters mit einer ausschließlich mechanischen Sicherung der beweglichen Elemente durch Arretierung mit einem Bolzen zur verbesserten Montage der Hebelmechanik. Es ist die Aufgabe der Erfindung, die oben beschriebenen Nachteile von Türantrieben zumindest teilweise zu beheben. Insbesondere ist Aufgabe der Erfindung ein Verfahren zum Montieren eines Türantriebs und einen Türantrieb bereitzustellen, bei denen auf besonders einfache und kostengünstige Art und Weise eine Fehleranfälligkeit der Montage und die benötigte Zeit für die Montage verringert werden.

Diese Aufgabe wird gelöst durch ein Verfahren zum Montieren eines Türantriebs mit den Merkmalen des unabhängigen Anspruchs 1 sowie durch einen Türantrieb mit den Merkmalen des nebengeordneten Anspruchs 7. Dabei gelten Merkmale und Details, die im Zusammenhang mit dem erfindungsgemäßen Verfahren beschrieben sind, selbst verständlich auch in Verbindung mit dem erfindungsgemäßen Türantrieb und jeweils umgekehrt, sodass bezüglich der Offenbarung zu den einzelnen Erfindungsaspekten stets wechselseitig Bezug genommen wird bzw. werden kann.

In einem ersten Aspekt der Erfindung wird die Aufgabe gelöst durch ein Verfahren zum Montieren eines Türantriebs gemäß Anspruch 1, aufweisend einen Türbetätiger mit einem Montageabschnitt zur Befestigung an einem Gegenmontageabschnitt einer Tür, eine Befestigungsvorrichtung zur Befestigung an einem Gegenbefestigungsabschnitt der Tür und eine Hebelmechanik, mit einem ersten Ende und einem zweiten Ende, zur bewegbaren Lagerung des Türbetätigers an der Befestigungsvorrichtung zwischen einer Schließposition und einer Öffnungsposition, wobei die Befestigungsvorrichtung an dem ersten Ende der Hebelmechanik und eine Achsvorrichtung des Türbetätigers an einem zweiten Ende der Hebelmechanik angeordnet ist, und einer Betätigungseinheit des Türbetätigers zur Bewegung der Achsvorrichtung des Türbetätigers, wobei das Verfahren durch nachfolgende Schritte gekennzeichnet ist:
- Befestigung der Befestigungsvorrichtung an einem Gegenbefestigungsabschnitt der Tür,
- Montieren des Montageabschnitts des Türbetätigers an einem Gegenmontageabschnitt der Tür,
- Bewegen der Achsvorrichtung des Türbetätigers in wenigstens eine erste Hebelmontageposition durch die Betätigungseinheit,
- Anordnung und Fixierung des ersten Endes der Hebelmechanik an der Befestigungsvorrichtung,
- Anordnung und Fixierung des zweiten Endes der Hebelmechanik an der Achsvorrichtung des Türbetätigers.

Ein Montageabschnitt eines Türbetätigers dient der Montage an einem Gegenmontageabschnitt einer Tür. Ein Befestigungsabschnitt dient der Befestigung an einem Gegenbefestigungsabschnitt an einer Tür. Sowohl der Montageabschnitt als auch der Befestigungsabschnitt können jeweils an dem Türblatt oder der Türzarge angeordnet und befestigt werden.

Alternativ ist ebenfalls eine Montage des Montageabschnitts oder des Befestigungsabschnitts an einer Wand, einer Decke und/oder einem konstruktiven Element, welches nicht zu der Tür gehört, anstatt an der Türzarge im Rahmen der Erfindung denkbar und möglich. Dafür sind der Montageabschnitt und der Befestigungsabschnitt mit beispielsweise Löchern für Befestigungsmittel wie Schrauben versehen. Der Montageabschnitt und der Befestigungsabschnitt können ebenfalls magnetisch an den Gegenmontageabschnitt bzw. Gegenbefestigungsabschnitt angebracht werden oder mit diesem verklebt werden. Klemmverbindungen und weitere Befestigungsmöglichkeiten sind ebenfalls zwischen dem Montageabschnitt und dem Befestigungsabschnitt zu dem jeweiligen Gegenabschnitt der Tür bzw. der Wand denkbar und möglich. Ein Türbetätiger ist im Rahmen der Erfindung eine Vorrichtung zur Kraftaufbringung in wenigstens einem Bewegungsbereich oder Teilbewegungsbereich der Tür. Dazu weist der Türbetätiger des Türantriebs eine Achsvorrichtung auf. Die Achsvorrichtung ist beweglich, vorzugsweise drehbar gelagert. Die Achsvorrichtung kann ebenfalls als Schienenkonstruktion zur Bewegung entlang einer Achse, oder im Wesentlichen entlang einer Achse, ausgebildet sein. Im Wesentlichen entlang einer Achse bedeutet, dass geringe seitliche Abweichungen der Bewegung von der Achse ebenfalls im Rahmen der Erfindung zulässig sind. Die Bewegung der Achsvorrichtung ermöglicht, durch eine Befestigung der Hebelmechanik mit einem ersten Ende der Hebelmechanik an der Befestigungsvorrichtung und mit einem zweiten Ende der Hebelmechanik an der Achsvorrichtung des Türbetätiger, eine Bewegung des Türblatts zwischen wenigstens einer Öffnungsposition und wenigstens einer Schließposition der Tür. Die Befestigung der Hebelmechanik an der Befestigungsvorrichtung und der Achsvorrichtung kann wenigstens abschnittsweise verdrehsicher ausgebildet sein und/oder wenigstens abschnittsweise verdrehbar und/oder beweglich gelagert sein. Die Betätigungseinheit kann die Kraft zur Bewegung der Achsvorrichtung direkt an der Achsvorrichtung aufbringen oder von dieser distanziert, beispielsweise an der Befestigungsvorrichtung und/oder der Hebelmechanik, aufbringen. Ein derart ausgestaltetes Verfahren ermöglicht ein Montieren eines Türantriebs, bei dem auf besonders einfache und kostengünstige Art und Weise eine Fehleranfälligkeit der Montage und die benötigte Zeit für die Montage verringert wird.

Es ist bei dem erfindungsgemäßen Verfahren vorgesehen, dass die Betätigungseinheit als Motoreinheit ausgebildet ist und die Bewegung der Achsvorrichtung des Türbetätigers durch die Motoreinheit ausgeführt wird. Eine Motoreinheit zur Bewegung der Achsvorrichtung des Türbetätigers ist vorteilhaft, da eine Motoreinheit eine gleichbleibende, insbesondere kontinuierliche, Kraftaufbringung für die Bewegung des Türblatts zwischen wenigstens einer Öffnungsposition und wenigstens einer Schließposition aufweist. Eine Motoreinheit kann weiter umfangreich gesteuert werden und zu jedem Zeitpunkt bzw. in jedem Bereich der Bewegung definiert gestoppt werden. Die Geschwindigkeit der Bewegung kann durch eine Motoreinheit definiert beeinflusst und gesteuert werden, sodass eine beschleunigte Bewegung der Achsvorrichtung und eine verlangsamte Bewegung der Achsvorrichtung durch eine Motoreinheit ermöglicht wird.

Darüber hinaus kann zusätzlich die Betätigungseinheit als Spannkrafteinheit ausgebildet sein und die Bewegung der Achsvorrichtung des Türbetätigers durch die Spannkrafteinheit ausgeführt werden.

Eine Spannkrafteinheit ermöglicht eine besonders kostengünstige Lösung der Kraftaufbringung für die Bewegung der Achsvorrichtung. Eine Spannkrafteinheit bringt eine Kraft für die Bewegung einer Tür zwischen einer Öffnungsposition und einer Schließposition besonders vorteilhaft auf, da beispielsweise eine Abnahme der Kraft mit zunehmender Entspannung der Spannkrafteinheit ermöglicht wird und folglich die Tür gegen Ende einer Bewegung zwischen einer Öffnungsposition und einer Schließposition weniger stark mit einer Kraft beaufschlagt wird und somit ein lautes Schließen oder ruckartiges

Öffnen der Tür und/oder des Fensters vermieden wird. Ebenfalls kann die Spannkraftkurve einer Spannkrafteinheit mit einfachen konstruktiven Mitteln beeinflusst werden und somit die Öffnungs- bzw. Schließbewegung einer Tür und/oder eines Fensters vorteilhaft beeinflusst werden. Eine Spannkraft einer Spannkrafteinheit kann zusätzlich zu der Kraft der Motoreinheit für die Bewegung der Achsvorrichtung aufgebracht werden.

Besonders bevorzugt kann bei einem erfindungsgemäßen Verfahren vorgesehen sein, dass die Betätigungseinheit die Achsvorrichtung des Türbetätigers in eine erste Hebelmontageposition bewegt, wenn ein erster Achshebel der Achsvorrichtung angeordnet und fixiert wird und die Betätigungseinheit die Achsvorrichtung des Türbetätigers in eine zweite Hebelmontageposition bewegt, wenn ein zweiter Achshebel der Achsvorrichtung angeordnet und fixiert wird. Bei Türen, Fenstern und weiteren bewegbaren Öffnungsverschließungen kann beispielsweise durch die Positionierung der Gelenke die Öffnungs- bzw. Schließbewegung bestimmt werden. Eine rechts-öffnende Tür stellt beispielsweise im Wesentlichen eine Spiegelung an einer vertikalen Ebene einer links-öffnenden Tür dar. Der Türantrieb muss auf die Bewegung der Tür abgestimmt sein. Zur Kostenreduzierung und zur Produktionsoptimierung sind Türantriebe zumeist ausgebildet beispielsweise sowohl rechts-öffnende Türen, als auch links-öffnende Türen anzutreiben. Für die unterschiedlichen Bewegungen werden jedoch unterschiedliche Achshebel und/oder eine unterschiedliche Befestigung der Achshebel an der Achsvorrichtung benötigt. Daher können ein erster Achshebel und ein zweiter Achshebel unterschiedlich oder gleich ausgebildet sein. Der erste Achshebel und der zweite Achshebel können konstruktiver Bestandteil der Achsvorrichtung oder der Hebelmechanik sein. Die Hebelmontagepositionen der Achsvorrichtung können insbesondere bei einer drehbaren Achsvorrichtung zwischen 0° und 180°, besonders vorteilhaft bei 0°, 90° und/oder 115° angeordnet sein. Die Hebelmontagepositionen können sich für eine kostengünstige Produktion und eine einfache, wenig fehleranfällig Montage, vorteilhaft gegenüber liegen, also um 180° beabstandet sein. Folglich ermöglicht ein erfindungsgemäßes Verfahren zwei baugleiche Türantriebe für zwei unterschiedliche Türbewegungen von zwei Türen zu montieren, indem ein erster Achshebel beispielsweise an der Achsvorrichtung in einer ersten Hebelmontageposition angeordnet und fixiert wird und ein zweiter Achshebel beispielsweise an der anderen Achsvorrichtung in einer zweiten Hebelmontageposition angeordnet und fixiert wird.

Auch kann ein erfindungsgemäßes Verfahren dahingehend weiterentwickelt sein, dass die Betätigungseinheit die Achsvorrichtung des Türbetätigers in eine erste Hebelmontageposition oder eine zweite Hebelmontageposition bewegt, auf Basis einer Erkennung des ersten Achshebels oder des zweiten Achshebels durch eine Erkennungseinheit des Türantriebs. Besonders vorteilhaft ist ein erfindungsgemäßes Verfahren, wenn die Wahl der Hebelmontageposition direkt auf Basis eines erkannten Achshebels geschieht. Dadurch wird die Fehleranfälligkeit bei der Montage weiter reduziert und die Montage vorteilhaft beschleunigt. Eine Erkennung kann durch eine Erkennungseinheit zumindest teilweise automatisiert und/oder zumindest teilweise manuell erfolgen.

Gemäß einer Weiterentwicklung eines erfindungsgemäßen Verfahrens kann ferner vorgesehen sein, dass die Betätigungseinheit die Achsvorrichtung des Türbetätigers in eine erste Hebelmontageposition oder eine zweite Hebelmontageposition bewegt, auf Basis einer Schalterstellung eines Schalters des Türantriebs. Ein Schalter zur Einstellung bzw. Wahl der Hebelmontageposition stellt eine kostengünstige Möglichkeit dar, die Fehleranfälligkeit bei der Montage eines Türantriebs zu reduzieren. Ein Schalter ist insbesondere ein manueller Schalter, welcher durch einen Anwender betätigt werden kann. Besonders vorteilhaft ist ein Schalter als Drehschalter mit Winkelangaben ausgestaltet. Mit einem derartigen Schalter kann ein Anwender die gewünschte Position der Achsvorrichtung in einer Hebelmontageposition auswählen und eine Betätigungseinheit bewegt die Achsvorrichtung entsprechend in die gewählte Hebelmontageposition. Eine fehlerhafte Positionierung der Achsvorrichtung bei der Montage des Türantriebs wird folglich vermieden.

Darüber hinaus kann bevorzugt ein erfindungsgemäßes Verfahren dahingehend weiterentwickelt sein, dass der Türantrieb für die Stromversorgung des Türbetätigers, insbesondere der Motoreinheit des Türbetätigers, einen Gebäudestromanschluss und/oder einen Energiespeicher aufweist. Ein Türantrieb, insbesondere ein Türantrieb mit Motor, kann eine Stromversorgung zur Bewegungsausführung, für Beleuchtungsvorrichtung und/oder für weitere Vorrichtungen des Türantriebs benötigen. Dafür ist es vorteilhaft vorgesehen durch einen Energiespeicher und/oder durch einen Gebäudestromanschluss die Energieversorgung zu ermöglichen.

Erfindungsgemäß weist der Türantrieb eine Rechnereinheit mit einer Speichereinheit zur Steuerung der Betätigungseinheit auf, wobei die Speichereinheit zur Speicherung von wenigstens einer Hebelmontageposition ausgebildet ist. Eine Rechnereinheit kann vorteilhaft und umfangreich eine Betätigungseinheit steuern. Eine Rechnereinheit erweitert den Funktionsumfang eines Türantriebs vorteilhaft und kann kabelgebunden und/oder kabellos angesteuert und bedient werden. Die Rechnereinheit ist mit der Betätigungseinheit bevorzugt kabelgebunden verbunden und kann über die Betätigungseinheit die Achsvorrichtung in die verschiedenen Hebelmontagepositionen bewegen. Das erfindungsgemäße Verfahren ermöglicht eine Steuerung der Bewegung der Achsvorrichtung durch eine Rechnereinheit. Beispielsweise können so mit einfachen Mitteln und geringem Zeitaufwand eine Vielzahl an Türantrieben für ihren Montagezweck vorbereitet werden, indem die Achsvorrichtungen bereits in die richtige Hebelmontageposition gefahren werden. Ebenfalls wird eine Einstellung der Hebelmontagepositionen aus der Distanz möglich. Eine Speichereinheit erweitert den Funktionsumfang der Rechnereinheit vorteilhaft und ermöglicht eine Speicherung von wenigstens einer Hebelmontageposition, die durch die Rechnereinheit bzw. durch die Achsvorrichtung angefahren werden können.

Gemäß einem zweiten Aspekt der Erfindung wird die Aufgabe gelöst durch einen Türantrieb gemäß Anspruch 7, aufweisend einen Türbetätiger mit einem Montageabschnitt zur Befestigung an einem Gegenmontageabschnitt einer Tür, eine Befestigungsvorrichtung zur Befestigung an einem Gegenbefestigungsabschnitt der Tür und eine Hebelmechanik, mit einem ersten Ende und einem zweiten Ende, zur bewegbaren Lagerung des Türbetätigers an der Befestigungsvorrichtung zwischen einer Schließposition und einer Öffnungsposition, wobei die Befestigungsvorrichtung an dem ersten Ende der Hebelmechanik und eine Achsvorrichtung des Türbetätigers an einem zweiten Ende der Hebelmechanik angeordnet ist, und einer Betätigungseinheit zur Bewegung der Achsvorrichtung. Da ein Türantrieb gemäß dem zweiten Aspekt zur Verwendung in dem Verfahren nach dem ersten Aspekt ausgebildet ist, weist ein Türantrieb gemäß dem zweiten Aspekt der Erfindung dieselben Vorteile auf, wie sie ausführlich in Bezug auf das Verfahren gemäß dem ersten Aspekt Erfindung beschrieben worden sind und umgekehrt. Bei einem erfindungsgemäßen Türantrieb ist ebenfalls vorgesehen, dass die Betätigungseinheit als Motoreinheit und optional zusätzlich als Spannkrafteinheit ausgebildet ist. Eine Motoreinheit zur Bewegung der Achsvorrichtung des Türbetätigers ist vorteilhaft, da eine Motoreinheit eine gleichbleibende, insbesondere kontinuierliche, Kraftaufbringung für die Bewegung der Türzarge zwischen wenigstens einer Öffnungsposition und wenigstens einer Schließposition aufweist. Eine Motoreinheit kann weiter umfangreich gesteuert werden und zu jedem Zeitpunkt bzw. in jedem Bereich der Bewegung definiert gestoppt werden. Die Geschwindigkeit der Bewegung kann durch eine Motoreinheit definiert beeinflusst und gesteuert werden, sodass eine beschleunigte Bewegung der Achsvorrichtung und eine verlangsamte Bewegung der Achsvorrichtung durch eine Motoreinheit ermöglicht wird.

Bevorzugt kann dabei bei einem erfindungsgemäßen Türantrieb vorgesehen sein, dass die Achsvorrichtung wenigstens von einer Schließposition über wenigstens eine Hebelmontageposition zu einer Öffnungsposition beweglich ist. Eine Achsvorrichtung kann durch eine Drehbewegung und/oder eine Bewegung entlang einer Achse und/oder durch eine andere Bewegung zwischen einer Öffnungsposition und einer Schließposition bewegt werden. Zwischen der Schließposition und der Öffnungsposition ist gemäß der Weiterentwicklung des erfindungsgemäßen Türantriebs wenigstens eine Hebelmontageposition angeordnet. Bevorzugt sind wenigstens zwei Hebelmontagepositionen zwischen der Schließposition und der Öffnungsposition angeordnet.

Gemäß einer Weiterentwicklung eines erfindungsgemäßen Türantriebs kann ferner vorgesehen sein, dass der Türbetätiger wenigstens einen Anschlag für die Bewegung der Achsvorrichtung und/oder der Hebelmechanik an wenigstens einer der Schließposition, der Hebelmontageposition und/oder der Öffnungsposition aufweist. Über die Bewegungsablaufbeeinflussung durch die Betätigungseinheit hinaus, kann zusätzlich eine Beeinflussung der Bewegung der Achsvorrichtung durch wenigstens einen Anschlag vorgenommen werden. Ein Anschlag begrenzt oder stoppt die Bewegung der Achsvorrichtung an wenigstens einem Punkt des Bewegungsablaufs. Ein Stoppen des Bewegungsablaufs kann vorübergehend oder dauerhaft sein, sprich die Bewegung kann an dem Punkt an dem der Anschlag die Bewegung stoppt kurzzeitig aussetzen um, beispielsweise nach Überwindung eines Widerstands des Anschlags, in die gleiche Richtung fortgesetzt zu werden. Ein Überwinden des Widerstands kann eine Benutzereinwirkung erfordern oder automatisch von dem Türbetätiger durchgeführt werden. Kurzzeitig bedeutet im Rahmen der Erfindung wenige Sekunden bis eine halbe Minute. Wenigstens ein Anschlag ist eine vorteilhafte Weiterentwicklung des erfindungsgemäßen Türantriebs, da der wenigstens eine Anschlag eine kostengünstige Möglichkeit zur Beeinflussung des Bewegungsablaufs des Türantriebs darstellt.

Auch kann ein erfindungsgemäßer Türantrieb dahingehend weiterentwickelt sein, dass die Achsvorrichtung des Türbetätigers durch die Betätigungseinheit wenigstens in eine erste Hebelmontageposition und wenigstens eine zweite Hebelmontageposition bewegbar ist. Ein erfindungsgemäßer Türantrieb ermöglicht zwei baugleiche Türantriebe für zwei unterschiedliche Türbewegungen von zwei Türen zu montieren, indem ein erster Achshebel beispielsweise an der Achsvorrichtung in einer ersten Hebelmontageposition angeordnet und fixiert wird und ein zweiter Achshebel beispielsweise an der anderen Achsvorrichtung in einer zweiten Hebelmontageposition angeordnet und fixiert wird.

Gemäß einer Weiterentwicklung eines erfindungsgemäßen Türantriebs kann ferner vorgesehen sein, dass die Achsvorrichtung des Türbetätigers durch die Betätigungseinheit in eine erste Hebelmontageposition oder eine zweite Hebelmontageposition bewegbar ist, auf Basis einer Erkennung des ersten Achshebels oder des zweiten Achshebels durch eine Erkennungseinheit des Türantriebs. Besonders vorteilhaft ist ein erfindungsgemäßer Türantrieb, wenn die Wahl der Hebelmontageposition direkt auf Basis eines erkannten Achshebels geschieht. Dadurch wird die Fehleranfälligkeit bei der Montage weiter reduziert und die Montage vorteilhaft beschleunigt. Eine Erkennung kann durch eine Erkennungseinheit zumindest teilweise automatisiert und/oder zumindest teilweise manuell erfolgen.

Darüber hinaus kann bevorzugt ein erfindungsgemäßer Türantrieb dahingehend weiterentwickelt sein, dass die Achsvorrichtung des Türbetätigers durch die Betätigungseinheit in eine erste Hebelmontageposition oder eine zweite Hebelmontageposition bewegbar ist, auf Basis einer Schalterstellung eines manuellen Schalters des Türantriebs. Ein Schalter zur Einstellung bzw. Wahl der Hebelmontageposition stellt eine kostengünstige Möglichkeit dar, die Fehleranfälligkeit bei der Montage eines Türantriebs zu reduzieren. Ein Schalter ist insbesondere ein manueller Schalter, welcher durch einen Anwender betätigt werden kann. Besonders vorteilhaft ist ein Schalter als Drehschalter mit Winkelangaben ausgestaltet. Mit einem derartigen Schalter kann ein Anwender die gewünschte Position der Achsvorrichtung in einer Hebelmontageposition auswählen und eine Betätigungseinheit bewegt die Achsvorrichtung entsprechend in die gewählte Hebelmontageposition. Eine fehlerhafte Positionierung der Achsvorrichtung bei der Montage des Türantriebs wird folglich vermieden.

Bei dem erfindungsgemäßen Türantrieb ist eine Rechnereinheit des Türantriebs mit einer Speichereinheit zur Steuerung der Betätigungseinheit ausgebildet, wobei die Speichereinheit zur Speicherung von Hebelmontagepositionen ausgebildet ist. Eine Rechnereinheit erweitert den Funktionsumfang eines Türantriebs vorteilhaft und kann kabelgebunden und/oder kabellos angesteuert und bedient werden. Die Rechnereinheit ist mit der Betätigungseinheit bevorzugt kabelgebunden verbunden und kann über die Betätigungseinheit die Achsvorrichtung in die verschiedenen Hebelmontagepositionen bewegen. Ein derart weiterentwickelter Türantrieb ermöglicht eine Steuerung der Bewegung der Achsvorrichtung durch eine Rechnereinheit. Beispielsweise können so mit einfachen Mitteln und geringem Zeitaufwand eine Vielzahl an Türantrieben für ihren Montagezweck vorbereitet werden, indem die Achsvorrichtungen bereits in die richtige Hebelmontageposition gefahren werden. Ebenfalls wird eine Einstellung der Hebelmontagepositionen aus der Distanz möglich. Eine Speichereinheit erweitert den Funktionsumfang der Rechnereinheit vorteilhaft und ermöglicht eine Speicherung von wenigstens einer Hebelmontageposition, die durch die Rechnereinheit bzw. durch die Achsvorrichtung angefahren werden können.

Ein erfindungsgemäßes Verfahren sowie ein erfindungsgemäßer Türantrieb sowie deren weiterbildenden Vorteile werden nachfolgend anhand von Zeichnungen näher erläutert. Elemente mit gleicher Funktion und Wirkungsweise sind in den Fig. 1 bis 3 jeweils mit denselben Bezugszeichen versehen. Es zeigen schematisch:
- Fig. 1: eine Seitenansicht und eine Frontansicht eines Türantriebs mit einem Türbetätiger mit einem Montageabschnitt an einem Gegenmontageabschnitt an einem Blatt einer Tür, einer Befestigungsvorrichtung an einem Gegenbefestigungsabschnitt an einer Zarge der Tür und einer Hebelmechanik zur bewegbaren Lagerung des Türbetätigers an der Befestigungsvorrichtung zwischen einer Schließposition und einer Öffnungsposition,
- Fig. 2: eine Seitenansicht und eine Frontansicht eines Türantriebs mit einem Türbetätiger mit einem Montageabschnitt an einem Gegenmontageabschnitt an einer Zarge einer Tür, einer Befestigungsvorrichtung an einem Gegenbefestigungsabschnitt an einem Blatt der Tür und einer Hebelmechanik zur bewegbaren Lagerung des Türbetätigers an der Befestigungsvorrichtung zwischen einer Schließposition und einer Öffnungsposition,
- Fig. 3: eine Frontansicht eines Türantriebs mit einem Türbetätiger mit einer Erkennungseinheit, mit einem Schalter, mit einer Rechnereinheit, mit einer Speichereinheit und mit einem Energiespeicher, einer Befestigungsvorrichtung und einer Hebelmechanik zur bewegbaren Lagerung des Türbetätigers an der Befestigungsvorrichtung zwischen einer Schließposition und einer Öffnungsposition.

Fig. 1 zeigt eine Seitenansicht und eine Frontansicht eines Türantriebs 1 mit einem Türbetätiger 10 einer Befestigungsvorrichtung 14 und einer Hebelmechanik 16 zur bewegbaren Lagerung des Türbetätigers 10 an der Befestigungsvorrichtung 14 zwischen einer Schließposition SP (nicht gezeigt) und einer Öffnungsposition OP (nicht gezeigt). Die Befestigungsvorrichtung 14 ist an einem Gegenbefestigungsabschnitt 104 der Zarge einer Tür 100 befestigt. Der Türbetätiger 10 weist einen Montageabschnitt 12 auf, der an einem Gegenmontageabschnitt 102 an dem Blatt der Tür befestigt ist. Ein erstes Ende 18 der Hebelmechanik 16 ist an der Befestigungsvorrichtung 14 angeordnet und fixiert. Ein zweites Ende 20 der Hebelmechanik 16 ist an der Achsvorrichtung 22 des Türbetätigers 10 angeordnet und fixiert. Die Tür 100 weist zumindest ein Türscharnier 106 an der rechten Seite auf und ist folglich eine rechts-öffnende Tür 100 im Sinne der Erfindung. Ein erster Achshebel 24 der Hebelmechanik 16 ist an der Achsvorrichtung 22 in einer ersten Hebelmontageposition 30 (nicht gezeigt) montiert worden. Die Befestigungsvorrichtung 14 ist in dieser Ausführungsform als eine Schiene mit seitlicher Erstreckung in der Frontansicht ausgeführt. Ein derart ausgestalteter Türantrieb 1 ermöglicht auf besonders einfache und kostengünstige Art und Weise eine Fehleranfälligkeit der Montage und die benötigte Zeit für die Montage zu verringern.

Fig. 2 zeigt eine Seitenansicht und eine Frontansicht eines Türantriebs 1 mit einem Türbetätiger 10 einer Befestigungsvorrichtung 14 und einer Hebelmechanik 16 zur bewegbaren Lagerung des Türbetätigers 10 an der Befestigungsvorrichtung 14 zwischen einer Schließposition SP (nicht gezeigt) und einer Öffnungsposition OP (nicht gezeigt). Die Befestigungsvorrichtung 14 ist an einem Gegenbefestigungsabschnitt 104 an dem Blatt einer Tür 100 befestigt. Der Türbetätiger 10 weist einen Montageabschnitt 12 auf, der an einem Gegenmontageabschnitt 102 der Zarge der Tür befestigt ist. Ein erstes Ende 18 der Hebelmechanik 16 ist an der Befestigungsvorrichtung 14 angeordnet und fixiert bzw. montiert. Ein zweites Ende 20 der Hebelmechanik 16 ist an der Achsvorrichtung 22 des Türbetätigers 10 angeordnet und fixiert bzw. montiert. Die Tür 100 weist zumindest ein Türscharnier 106 an der linken Seite auf und ist folglich eine links-öffnende Tür 100 im Sinne der Erfindung. Ein zweiter Achshebel 26 der Hebelmechanik 16 ist an der Achsvorrichtung 22 in einer zweiten Hebelmontageposition 32 (nicht gezeigt) montiert worden. Ein derart ausgestalteter Türantrieb 1 ermöglicht auf besonders einfache und kostengünstige Art und Weise eine Fehleranfälligkeit der Montage und die benötigte Zeit für die Montage zu verringern. Die Figs. 1 und 2 zeigen deutlich wie zwei baugleiche Türantriebe 1 der Erfindung für zwei unterschiedliche Türbewegungen von zwei Türen 100 genutzt werden können, indem ein erster Achshebel 24 beispielsweise an der Achsvorrichtung 22 in einer ersten Hebelmontageposition 30 (nicht gezeigt) montiert wird (siehe Fig.1) und ein zweiter Achshebel 26 beispielsweise an der anderen Achsvorrichtung 22 in einer zweiten Hebelmontageposition 32 (nicht gezeigt) montiert wird (siehe Fig.2). Ebenfalls zeigen die Figs. 1 und 2, dass die Befestigungseinheit 14 und der Türbetätiger 10 jeweils sowohl an dem Blatt der Tür 100, als auch an der Zarge der Tür 100 bzw. an einer angrenzenden Wand und/oder Decke montiert werden können.

Fig. 3 zeigt eine Frontansicht eines Türantriebs 1 mit einem Türbetätiger 10 einer Befestigungsvorrichtung 14 und einer Hebelmechanik 16 zur bewegbaren Lagerung des Türbetätigers 10 an der Befestigungsvorrichtung 14 zwischen einer Schließposition SP (nicht gezeigt) und einer Öffnungsposition OP (nicht gezeigt). Der Türbetätiger 10 weist eine Betätigungseinheit 28, eine Erkennungseinheit 40, einen Schalter 42, eine Rechnereinheit 50 mit einer Speichereinheit 52 und einen Energiespeicher 44 auf. Die Bewegung der Achsvorrichtung 22 des Türbetätigers 10 ist durch einen Anschlag 34 begrenzt und/oder beeinflusst. Die Betätigungseinheit 28 bringt die Kraft zur Bewegung der Achsvorrichtung 22 des Türbetätigers 10 durch einen Motor auf. Die Betätigungseinheit 28 bringt in der gezeigten Ausgestaltungsform der Erfindung die Kraft zur Bewegung der Achsvorrichtung 22 direkt an der Achsvorrichtung 22 auf. Die Befestigungsvorrichtung 14 ist in dieser Ausführungsform als eine Halterung mit deutlich geringerer seitlicher Erstreckung in der Frontansicht in dem Vergleich zu den Figs. 1 und 2 ausgeführt. Ein derart ausgestalteter Türantrieb 1 ermöglicht ein Montieren des Türantriebs 1 auf besonders einfache und kostengünstige Art und Weise mit geringer Fehleranfälligkeit der Montage und geringer benötigter Zeit für die Montage.

### Bezugszeichenliste

- 1: Türantrieb
- 10: Türbetätiger
- 12: Montageabschnitt
- 14: Befestigungsvorrichtung
- 16: Hebelmechanik
- 18: erste Ende der Hebelmechanik
- 20: zweites Ende der Hebelmechanik
- 22: Achsvorrichtung
- 24: erster Achshebel
- 26: zweiter Achshebel
- 28: Betätigungseinheit
- 30: erste Hebelmontageposition
- 32: zweite Hebelmontageposition
- 34: Anschlag

- 40: Erkennungseinheit
- 42: Schalter
- 44: Energiespeicher

- 50: Rechnereinheit
- 52: Speichereinheit

- 100: Tür
- 102: Gegenmontageabschnitt
- 104: Gegenbefestigungsabschnitt
- 106: Türscharnier

- SP: Schließposition
- OP: Öffnungsposition

## Patentansprüche

1. Verfahren zum Montieren eines Türantriebs (1) aufweisend einen Türbetätiger (10) mit einem Montageabschnitt (12) zur Befestigung an einem Gegenmontageabschnitt (102) einer Tür (100), eine Befestigungsvorrichtung (14) zur Befestigung an einem Gegenbefestigungsabschnitt (104) der Tür (100) und eine Hebelmechanik (16), mit einem ersten Ende (18) und einem zweiten Ende (20), zur bewegbaren Lagerung des Türbetätigers (10) an der Befestigungsvorrichtung (14) zwischen einer Schließposition (SP) und einer Öffnungsposition (OP), wobei die Befestigungsvorrichtung (14) an dem ersten Ende (18) der Hebelmechanik (16) und eine Achsvorrichtung (22) des Türbetätigers (10) an einem zweiten Ende (20) der Hebelmechanik (16) angeordnet ist, und einer Betätigungseinheit (28) des Türbetätigers (10) zur Bewegung der Achsvorrichtung (22) des Türbetätigers (10), wobei das Verfahren durch nachfolgende Schritte gekennzeichnet ist:
- Befestigung der Befestigungsvorrichtung (14) an einem Gegenbefestigungsabschnitt (104) der Tür (100),
- Montieren des Montageabschnitts (12) des Türbetätigers (10) an einem Gegenmontageabschnitt (102) der Tür (100),
- Bewegen der Achsvorrichtung (22) des Türbetätigers (10) in wenigstens eine erste Hebelmontageposition (30) durch die Betätigungseinheit (28),
- Anordnung und Fixierung des ersten Endes (18) der Hebelmechanik (16) an der Befestigungsvorrichtung (14),
- Anordnung und Fixierung des zweiten Endes (20) der Hebelmechanik (16) an der Achsvorrichtung (22) des Türbetätigers (10),
- wobei die Betätigungseinheit (28) als Motoreinheit ausgebildet ist und die Bewegung der Achsvorrichtung (22) des Türbetätigers (10) durch die Motoreinheit ausgeführt wird, und
- wobei der Türantrieb (1) eine Rechnereinheit (50) mit einer Speichereinheit (52) zur Steuerung der Betätigungseinheit (28) aufweist, wobei die Speichereinheit (52) zur Speicherung von wenigstens der einen ersten Hebelmontageposition (30, 32) ausgebildet ist.

2. Verfahren nach Anspruch 1, **dadurch gekennzeichnet, dass** die Betätigungseinheit (28) die Achsvorrichtung (22) des Türbetätigers (10) in die eine erste Hebelmontageposition (30) bewegt, wenn ein erster Achshebel (24) als konstruktiver Bestandteil der Hebelmechanik (16) oder der Achsvorrichtung (22) angeordnet und fixiert wird und
die Betätigungseinheit (28) die Achsvorrichtung (22) des Türbetätigers (10) in eine zweite Hebelmontageposition (32) bewegt, wenn ein zweiter Achshebel (26) als konstruktiver Bestandteil der Hebelmechanik (16) oder der Achsvorrichtung (22) angeordnet und fixiert wird.

3. Verfahren nach Anspruch 2, **dadurch gekennzeichnet, dass** die Betätigungseinheit (28) die Achsvorrichtung (22) des Türbetätigers (10) in eine erste Hebelmontageposition (30) oder eine zweite Hebelmontageposition (32) bewegt, auf Basis einer Erkennung des ersten Achshebels (24) oder des zweiten Achshebels (26) durch eine Erkennungseinheit (40) des Türantriebs (1).

4. Verfahren nach einem der vorangegangenen Ansprüche, **dadurch gekennzeichnet, dass** die Betätigungseinheit (28) die Achsvorrichtung (22) des Türbetätigers (10) in eine erste Hebelmontageposition (30) oder eine zweite Hebelmontageposition (32) bewegt, auf Basis einer Schalterstellung eines Schalters (42) des Türantriebs (1).

5. Verfahren nach einem der vorangegangenen Ansprüche, **dadurch gekennzeichnet, dass** der Türantrieb (1) für die Stromversorgung des Türbetätigers (10) einen Gebäudestromanschluss und/oder einen Energiespeicher (44) aufweist.

6. Verfahren nach einem der vorangegangenen Ansprüche, **dadurch gekennzeichnet, dass** eine Spannkraft einer Spannkrafteinheit zusätzlich zu einer Kraft der Motoreinheit für die Bewegung der Achsvorrichtung aufgebracht wird.

7. Türantrieb (1), eingerichtet und ausgebildet, um das Verfahren nach einem der Ansprüche 1 bis 6 durchzuführen, aufweisend einen Türbetätiger (10) mit einem Montageabschnitt (12) zur Befestigung an einem Gegenmontageabschnitt (102) einer Tür (100), eine Befestigungsvorrichtung (14) zur Befestigung an einem Gegenbefestigungsabschnitt (104) der Tür (100) und eine Hebelmechanik (16), mit einem ersten Ende (18) und einem zweiten Ende (20), zur bewegbaren Lagerung des Türbetätigers (10) an der Befestigungsvorrichtung (14) zwischen einer Schließposition (SP) und einer Öffnungsposition (OP), wobei die Befestigungsvorrichtung (14) an dem ersten Ende (18) der Hebelmechanik (16) und eine Achsvorrichtung (22) des Türbetätigers (10) an einem zweiten Ende (20) der Hebelmechanik (16) angeordnet ist, und einer Betätigungseinheit (28) zur Bewegung der Achsvorrichtung (22),
- wobei die Betätigungseinheit (28) als Motoreinheit ausgebildet ist und die Bewegung der Achsvorrichtung (22) des Türbetätigers (10) durch die Motoreinheit ausgeführt wird, und
- wobei eine Rechnereinheit (50) des Türantriebs (1) mit einer Speichereinheit (52) zur Steuerung der Betätigungseinheit (28) ausgebildet ist, wobei die Speichereinheit (52) zur Speicherung von Hebelmontagepositionen (30, 32) ausgebildet ist.

8. Türantrieb (1) nach Anspruch 7, **dadurch gekennzeichnet, dass** die Achsvorrichtung (22) wenigstens von einer Schließposition (SP) über wenigstens eine Hebelmontageposition (30, 32) zu einer Öffnungsposition (OP) beweglich ist.

9. Türantrieb (1) nach einem der Ansprüche 7 oder 8, **dadurch gekennzeichnet, dass** der Türbetätiger (10) wenigstens einen Anschlag (34) für die Bewegung der Achsvorrichtung (22) und/oder der Hebelmechanik (16) an wenigstens einer der Schließposition (SP), der Hebelmontageposition (30, 32) und/oder der Öffnungsposition (OP) aufweist.

10. Türantrieb (1) nach einem der Ansprüche 7 bis 9, **dadurch gekennzeichnet, dass** die Achsvorrichtung (22) des Türbetätigers (10) durch die Betätigungseinheit (28) wenigstens in eine erste Hebelmontageposition (30) und wenigstens eine zweite Hebelmontageposition (32) bewegbar ist.

11. Türantrieb (1) nach einem der Ansprüche 7 bis 10, **dadurch gekennzeichnet, dass** die Achsvorrichtung (22) des Türbetätigers (10) durch die Betätigungseinheit (28) in eine erste Hebelmontageposition (30) oder eine zweite Hebelmontageposition (32) bewegbar ist, auf Basis einer Erkennung des ersten Achshebels (24) oder des zweiten Achshebels (26) als konstruktive Bestandteile der Achsvorrichtung (22) oder der Hebelmechanik (16) durch eine Erkennungseinheit (40) des Türantriebs (1).

12. Türantrieb (1) nach einem der Ansprüche 7 bis 11, **dadurch gekennzeichnet, dass** die Achsvorrichtung (22) des Türbetätigers (1) durch die Betätigungseinheit (28) in eine erste Hebelmontageposition (30) oder eine zweite Hebelmontageposition (32) bewegbar ist, auf Basis einer Schalterstellung eines manuellen Schalters (42) des Türantriebs (1).

13. Türantrieb (1) nach einem der Ansprüche 7 bis 12, **dadurch gekennzeichnet, dass** die Betätigungseinheit als die Motoreinheit und als Spannkrafteinheit ausgebildet ist.

## Claims

1. A method for mounting a door drive (1) having a door actuator (10) with a mounting section (12) for attaching to a counter-mounting section (102) of a door (100), an attachment device (14) for attaching to a counter-attachment section (104) of the door (100) and a lever mechanism (16) with a first end (18) and a second end (20) for movably supporting the door actuator (10) on the attachment device (14) between a closing position (SP) and an opening position (OP), wherein the attachment device (14) is arranged at the first end (18) of the lever mechanism (16) and an axle device (22) of the door actuator (10) is arranged at a second end (20) of the lever mechanism (16), and an actuating unit (28) of the door actuator (10) for moving the axle device (22) of the door actuator (10), wherein the method is **characterized by** the following steps:
- attaching the attachment device (14) to a counter-attachment section (104) of the door (100),
- mounting the mounting section (12) of the door actuator (10) on a counter-mounting section (102) of the door (100),
- moving the axle device (22) of the door actuator (10) into at least a first lever mounting position (30) by the actuating unit (28),
- arranging and fixing the first end (18) of the lever mechanism (16) on the attachment device (14),
- arranging and fixing the second end (20) of the lever mechanism (16) on the axle device (22) of the door actuator (10),
- wherein the actuating unit (28) is designed as a motor unit and the movement of the axle device (22) of the door actuator (10) is carried out by the motor unit, and
- wherein the door drive (1) has a computer unit (50) with a memory unit (52) for controlling the actuating unit (28), wherein the memory unit (52) is designed to store at least the one first lever mounting position (30, 32).

2. The method according to claim 1, **characterized in that** the actuating unit (28) moves the axle device (22) of the door actuator (10) into the first lever mounting position (30) when a first axle lever (24) is arranged and fixed as a structural component of the lever mechanism (16) or the axle device (22) and the actuating unit (28) moves the axle device (22) of the door actuator (10) into a second lever mounting position (32) when a second axle lever (26) is arranged and fixed as a structural component of the lever mechanism (16) or the axle device (22).

3. The method according to claim 2, **characterized in that** the actuating unit (28) moves the axle device (22) of the door actuator (10) into a first lever mounting position (30) or a second lever mounting position (32), on the basis of a recognition unit (40) of the door drive (1) recognizing the first axle lever (24) or the second axle lever (26).

4. The method according to one of the preceding claims, **characterized in that** the actuating unit (28) moves the axle device (22) of the door actuator (10) into a first lever mounting position (30) or a second lever mounting position (32), on the basis of a switch position of a switch (42) of the door drive (1).

5. The method according to one of the preceding claims, **characterized in that** the door drive (1) for the power supply of the door actuator (10) has a building power mains connection and/or an energy accumulator (44).

6. The method according to one of the preceding claims, **characterized in that** a clamping force of a clamping force unit is applied in addition to a force of the motor unit for the movement of the axle device.

7. A door drive (1), configured and designed to carry out the method according to one of claims 1 to 6, having a door actuator (10) with a mounting section (12) for attaching to a counter-mounting section (102) of a door (100), an attachment device (14) for attaching to a counter-attachment section (104) of the door (100) and a lever mechanism (16), with a first end (18) and a second end (20), for movably supporting the door actuator (10) on the attachment device (14) between a closing position (SP) and an opening position (OP), wherein the attachment device (14) is arranged at the first end (18) of the lever mechanism (16) and an axle device (22) of the door actuator (10) is arranged at a second end (20) of the lever mechanism (16), and an actuating unit (28) for moving the axle device (22),
- wherein the actuating unit (28) is designed as a motor unit and the movement of the axle device (22) of the door actuator (10) is carried out by the motor unit, and
- wherein a computer unit (50) of the door drive (1) is designed with a memory unit (52) for controlling the actuating unit (28), wherein the memory unit (52) is designed to store lever mounting positions (30, 32).

8. The door drive (1) according to claim 7, **characterized in that** the axle device (22) is movable at least from a closing position (SP) via at least one lever mounting position (30, 32) to an opening position (OP).

9. The door drive (1) according to one of claims 7 or 8, **characterized in that** the door actuator (10) has at least one stop (34) for the movement of the axle device (22) and/or the lever mechanism (16) in at least one of the closing position (SP), the lever mounting position (30, 32) and/or the opening position (OP).

10. The door drive (1) according to one of claims 7 to 9, **characterized in that** the axle device (22) of the door actuator (10) can be moved by the actuating unit (28) at least into a first lever mounting position (30) and at least a second lever mounting position (32).

11. The door drive (1) according to one of claims 7 to 10, **characterized in that** the axle device (22) of the door actuator (10) can be moved by the actuating unit (28) into a first lever mounting position (30) or a second lever mounting position (32), on the basis of a recognition unit (40) of the door drive (1) recognizing the first axle lever (24) or the second axle lever (26) as structural components of the axle device (22) or the lever mechanism (16).

12. The door drive (1) according to one of claims 7 to 11, **characterized in that** the axle device (22) of the door actuator (1) can be moved by the actuating unit (28) into a first lever mounting position (30) or a second lever mounting position (32), on the basis of a switch position of a manual switch (42) of the door drive (1).

13. The door drive (1) according to one of claims 7 to 12, **characterized in that** the actuating unit is designed as the motor unit and as a clamping force unit.

## Revendications

1. Procédé de montage d'un entraînement de porte (1) présentant un actionneur de porte (10) comportant une section de montage (12) pour la fixation à une section de contre-montage (102) d'une porte (100), un dispositif de fixation (14) pour la fixation à une section de contre-fixation (104) de la porte (100) et un mécanisme de levier (16), comportant une première extrémité (18) et une seconde extrémité (20), pour le placement mobile de l'actionneur de porte (10) sur le dispositif de fixation (14) entre une position fermée (SP) et une position ouverte (OP), dans lequel le dispositif de fixation (14) est agencé sur la première extrémité (18) du mécanisme de levier (16) et un dispositif d'axe (22) de l'actionneur de porte (10) est agencé sur une seconde extrémité (20) du mécanisme de levier (16), et une unité d'actionnement (28) de l'actionneur de porte (10) pour le déplacement du dispositif d'axe (22) de l'actionneur de porte (10), dans lequel le procédé est **caractérisé par** les étapes suivantes :
- la fixation du dispositif de fixation (14) à une section de contre-fixation (104) de la porte (100),
- le montage de la partie de montage (12) de l'actionneur de porte (10) sur une section de contre-montage (102) de la porte (100),
- le déplacement du dispositif d'axe (22) de l'actionneur de porte (10) dans au moins une première position de montage de levier (30) par l'unité d'actionnement (28),
- l'agencement et la fixation de la première extrémité (18) du mécanisme de levier (16) sur le dispositif de fixation (14),
- l'agencement et la fixation de la seconde extrémité (20) du mécanisme de levier (16) sur le dispositif d'axe (22) de l'actionneur de porte (10),
- dans lequel l'unité d'actionnement (28) est conçue comme une unité motrice et le déplacement du dispositif d'axe (22) de l'actionneur de porte (10) est effectué par l'unité motrice, et
- dans lequel l'entraînement de porte (1) présente une unité de traitement (50) comportant une unité de mémoire (52) pour commander l'unité d'actionnement (28), dans lequel l'unité de mémoire (52) est conçue pour mémoriser au moins la première position de montage de levier (30, 32).

2. Procédé selon la revendication 1, **caractérisé en ce que** l'unité d'actionnement (28) déplace le dispositif d'axe (22) de l'actionneur de porte (10) dans la première position de montage de levier (30), lorsqu'un premier levier d'axe (24) est agencé et fixé en tant que composant constructif du mécanisme de levier (16) ou du dispositif d'axe (22) et
l'unité d'actionnement (28) déplace le dispositif d'axe (22) de l'actionneur de porte (10) vers une seconde position de montage de levier (32), lorsqu'un second levier d'axe (26) est agencé et fixé en tant que composant constructif du mécanisme de levier (16) ou du dispositif d'axe (22).

3. Procédé selon la revendication 2, **caractérisé en ce que** l'unité d'actionnement (28) déplace le dispositif d'axe (22) de l'actionneur de porte (10) dans une première position de montage de levier (30) ou une seconde position de montage de levier (32), en fonction d'une détection du premier levier d'axe (24) ou du second levier d'axe (26) par une unité de détection (40) de l'entraînement de porte (1).

4. Procédé selon l'une quelconque des revendications précédentes, **caractérisé en ce que** l'unité d'actionnement (28) déplace le dispositif d'axe (22) de l'actionneur de porte (10) dans une première position de montage de levier (30) ou une seconde position de montage de levier (32), en fonction d'une position de commutation d'un commutateur (42) de l'entraînement de porte (1).

5. Procédé selon l'une quelconque des revendications précédentes, **caractérisé en ce que** l'entraînement de porte (1) présente, pour l'alimentation en courant de l'actionneur de porte (10), une connexion électrique de bâtiment et/ou un accumulateur d'énergie (44).

6. Procédé selon l'une quelconque des revendications précédentes, **caractérisé en ce qu'**une force de serrage d'une unité de force de serrage est appliquée en plus d'une force de l'unité motrice pour le déplacement du dispositif d'axe.

7. Entraînement de porte (1), mis en place et conçu, pour mettre en oeuvre le procédé selon l'une quelconque des revendications 1 à 6, présentant un actionneur de porte (10) avec une section de montage (12) pour la fixation à une section de contre-montage (102) d'une porte (100), un dispositif de fixation (14) pour la fixation à une section de contre-fixation (104) de la porte (100) et un mécanisme de levier (16), comportant une première extrémité (18) et une seconde extrémité (20), pour le placement mobile de l'actionneur de porte (10) sur le dispositif de fixation (14) entre une position fermée (SP) et une position ouverte (OP), dans lequel le dispositif de fixation (14) est agencé sur la première extrémité (18) du mécanisme de levier (16) et un dispositif d'axe (22) de l'actionneur de porte (10) est agencé sur une seconde extrémité (20) du mécanisme de levier (16), et une unité d'actionnement (28) pour le déplacement du dispositif d'axe (22),
- dans lequel l'unité d'actionnement (28) est conçue comme une unité motrice et le déplacement du dispositif d'axe (22) de l'actionneur de porte (10) est effectué par l'unité motrice, et
- dans lequel une unité de traitement (50) de l'entraînement de porte (1) est conçue avec une unité de mémoire (52) pour commander l'unité d'actionnement (28), dans lequel l'unité de mémoire (52) est conçue pour mémoriser des positions de montage de levier (30, 32).

8. Entraînement de porte (1) selon la revendication 7, **caractérisé en ce que** le dispositif d'axe (22) est mobile au moins d'une position fermée (SP) par l'intermédiaire d'au moins une position de montage de levier (30, 32) à une position ouverte (OP).

9. Entraînement de porte (1) selon l'une quelconque des revendications 7 ou 8, **caractérisé en ce que** l'actionneur de porte (10) présente au moins une butée (34) pour le déplacement du dispositif d'axe (22) et/ou du mécanisme de levier (16) dans au moins une de la position fermée (SP), de la position de montage de levier (30, 32) et/ou de la position d'ouverture (OP).

10. Entraînement de porte (1) selon l'une quelconque des revendications 7 à 9, **caractérisé en ce que** le dispositif d'axe (22) de l'actionneur de porte (10) peut être déplacé par l'unité d'actionnement (28) au moins dans une première position de montage de levier (30) et au moins une seconde position de montage de levier (32).

11. Entraînement de porte (1) selon l'une quelconque des revendications 7 à 10, **caractérisé en ce que** le dispositif d'axe (22) de l'actionneur de porte (10) peut être déplacé par l'unité d'actionnement (28) dans une première position de montage de levier (30) ou une deuxième position de montage de levier (32), en fonction d'une détection du premier levier d'axe (24) ou du second levier d'axe (26) en tant que composants constructifs du dispositif d'axe (22) ou du mécanisme de levier (16) par une unité de détection (40) de l'entraînement de porte (1).

12. Entraînement de porte (1) selon l'une quelconque des revendications 7 à 11, **caractérisé en ce que** le dispositif d'axe (22) de l'actionneur de porte (1) peut être déplacé par l'unité d'actionnement (28) dans une première position de montage de levier (30) ou une deuxième position de montage de levier (32), en fonction d'une position de commutation d'un commutateur manuel (42) de l'entraînement de porte (1).

13. Entraînement de porte (1) selon l'une quelconque des revendications 7 à 12, **caractérisé en ce que** l'unité d'actionnement est conçue comme unité motrice et comme unité de force de serrage.
